# EUROPÄISCHE PATENTSCHRIFT

(11) **EP 0 523 820 B1**
(45) Veröffentlichungstag und Bekanntmachung des Hinweises auf die Patenterteilung: **24.05.1995**
(21) Anmeldenummer: 92250162.2
(22) Anmeldetag: 22.06.1992
(51) Int. Cl.: B61B 1/00, B61D 47/00

(54) **Verfahren und Anordnung für halbautomatischen Abfertigungsbetrieb bei insbesondere geschlossenen Autoreisezügen**
Method and installation for semi-automatic loading of vehicles on trains, particularly closed trains
Procédé et disposition pour l'embarquement semi-automatique de véhicules sur train, surtout train fermé

(30) Priorität: 13.07.1991 DE 4123579
(43) Veröffentlichungstag der Anmeldung: 20.01.1993
(73) Patentinhaber: AEG Schienenfahrzeuge GmbH, D-16761 Hennigsdorf (DE)
(72) Erfinder: Reuter, Fritz, Dipl.-Ing., W-7300 Esslingen (DE); Weidinger, Hans, Dipl.-Ing., W-8011 Putzbrunn (DE)
(74) Vertreter: Hamilton, Eberhard, Dipl.-Ing.

(56) Entgegenhaltungen:
- EP-A- 0 386 478
- CH-A- 435 359
- DE-A- 1 405 002
- DE-A- 3 834 211

## Beschreibung

Die Erfindung bezieht sich auf ein Verfahren für halbautomatischen Abfertigungsbetrieb bei insbesondere geschlossenen Autoreisezügen, wie es im Oberbegriff des Anspruchs 1 näher definiert ist.

Es wird dabei von einem Verfahren ausgegangen, wie es nach der DE-OS 1 405 002 bekannt ist, bei dem das zu verladende Fahrzeug vom jeweiligen Fahrzeugführer in eine Parkstellung innerhalb der Transporteinheiten des Zuges bewegt wird und die Einfahrt von einer parallel zur Schienenführung verlaufenden Laderampe aus über eine Überfahrbrücke durch vorzugsweise seitliche Tore der Transporteinheiten und die Ausfahrt umgekehrt erfolgt. Bei diesem bekannten Verfahren geht es vor allem darum, Möglichkeiten für die Verladung von Fahrzeugen der Straße auf die Schiene generell aufzuzeigen und die dazu erforderlichen Einrichtungen zu schildern. Es geht um eine Fernstraßenentlastungsanlage.

Aufgabe der Erfindung ist es demgegenüber, den Abfertigungsbetrieb zu beschleunigen und unter Einsatz von Automatisierungsmitteln den Zug mit wenig Personalaufwand schnell und insbesondere raumfüllend zu beladen.

Diese Aufgabe wird dadurch gelöst, daß die Zufahrt zur Verladerampe über eine spezielle Zufahrtstraße erfolgt, in der eine automatische Höhen- und Breitenkontrolleinrichtung die Fahrzeuge selektiert und ausschließlich tolerierbare Fahrzeuge einem Abfertigungsterminal zuführt, in dem ein Rechner aus einer Fahrzeug-Längenmessung und einer Fahrzielvorgabe über einen Fahrausweisautomaten einen Grundfahrpreis ermittelt, eine Warteposition in einem Aufstellungsblock (A, B, C) der Verladerampe für die spätere Einfahrt in eine Transporteinheit des Autoreisezuges bestimmt und daß der Fahrpreis erst im Zug eingezogen wird.

Vorteilhafte Ausgestaltungen des Verfahrens sind den verfahrensspezifischen Unteransprüchen entnehmbar.

Die Erfindung geht gemäß Anspruch 7 auch auf eine Anordnung für die Durchführung des Verfahrens nach Anspruch 1 für halbautomatischen Abfertigungsbetrieb bei insbesondere geschlossenen Autoreisezügen ein, bei dem das zu verladende Fahrzeug vom jeweiligen Fahrzeugführer in eine Parkstellung innerhalb der Transporteinheiten des Zuges bewegt wird, wobei die Einfahrt von einer parallel zur Schienenführung verlaufenden Verladerampe aus über eine Überfahrbrücke durch vorzugsweise seitliche Tore der Transporteinheiten und die Ausfahrt umgekehrt erfolgt, spezielle Straßen für die Zu- und Ausfahrt vorgesehen sind und über die Zufahrtstraße eine Vorsortierung nach Zielorten erfolgt. Erfindungsgemäß ist dabei im Verlauf der zunächst einspurigen Zufahrtsstraße eine Höhen- und Breitenkontrolleinrichtung vorgesehen, der ein Abfertigungsterminal mit mehreren Fahrauzweisautomaten folgt, die jeweils über einen mittels Fahrzielvorgabe zur Ermittlung des Grundfahrpreises vorgesehenen Rechner mit einer Fahrzeug-Längenmeßeinrichtung verbunden sind,
am Abfertigungsterminal gabelt sich die Zufahrtstraße nach Zielorten und wird mehrspurig und ferner ist die Ausfahrtstraße vorzugsweise mit Einrichtungen für Zahlungskontrolle versehen ist.
Weitere anordnungsspezifische Unteransprüche beziehen sich auf zweckmäßige Weiterbildungen.

Anhand der schematischen Figuren der Zeichnung wird die Erfindung im nachstehenden näher erläutert.

Es zeigen:
- Fig. 1: eine Höhen- und Breitenkontrolle,
- Fig. 2: eine Abfertigungseinrichtung mit nachgeordneten Aufstellungsblöcken auf der Verladerampe,
- Fig. 3: Einfahrt der Kraftfahrzeuge von den Aufstellungsblöcken der Verladerampe.

Gemäß Fig. 1 passieren sämtliche zur Verladung bestimmten Fahrzeuge auf einer Zufahrtsstraße 1 zur Verladerampe 7 zunächst eine Höhen- und Breitenkontrolleinrichtung 2. Beim Durchfahren der torähnlichen Konstruktion wird mit seitlichen, vertikal zur Fahrbahn angeordneten Abfastsensoren 3 die Fahrzeughöhe gemessen. Dies kann mit sichtbarem oder unsichtbarem Licht, Ultraschall oder auch mechanisch erfolgen. In gleicher Weise kann über horizontal angeordnete Abtastmittel 3' eine Breitenerfassung erfolgen. Nach Überschreiten einer maximal zulässigen Höhe oder Breite des Fahrzeuges oder Gespannes wird der Fahrer an einer Weiterfahrt zum Abfertigungsterminal bzw. der Verladerampe 7 gehindert. Dies kann mit einer Schranke oder durch Lichtsignale erfolgen. Im vorliegenden Fall erfolgt die Ausweisung z.B. durch einen aufleuchtenden Richtungspfeil "Ausfahrt" an einem nachgeordneten Portal 3a. Der Pfeil verweist auf eine Ausfahrt 4, die das Fahrzeug in den Straßenverkehr zurück ausschleust. Fahrzeuge, die unbeanstandet die Höhen- und Breitenkontrolleinrichtung 2 passieren, werden durch einen Richtungspfeil "Zufahrt" am Portal 3a auf der Zufahrtsstraße 1 weitergeleitet in Richtung Verladerampe 7 und gelangen gemäß Fig. 2 zu einem Abfertigungsterminal 5/6. Es besteht im wesentlichen aus einer zweispurigen Meßschleuse 5, in der die Fahrzeuglänge ermittelt wird. Die Sensoren hierfür sind in ähnlicher Form wie bei der vorerwähnten Höhen- und Breitenkontrolle, hier horizontal angeordnet. Am Ende der Meßschleuse 5 befinden sich in einer überdachten Durchfahrt seitlich Fahrausweisautomaten 6, die parkscheinautomatenähnlich per Druckknopf bedient werden können. Ein oder mehrere Druckknöpfe - z.B. mit Angabe der Zielbahnhöfe - können vom Fahrer betätigt werden, um einen Fahrausweis, vorzugsweise Magnetkarte, zu erhalten. Das Ergebnis der Fahrzeuglängenmessung wird ebenso auf dem Fahrausweis vermerkt, wie ein daraus durch einen Rechner ermittelter Fahrpreis-Grundbetrag für das Fahrzeug. Für die Fahrpreisermittlung kann auch eine zusätzliche Gewichtsmessung herangezogen werden. Weiterhin wird der Fahrzeugführer darüber informiert, bis zu welchem Punkt auf der Verladerampe 7, d.h. zu welchen Aufstellungsblöcken A, B oder C, er vorzufahren hat, um einen Parkplatz im Zug zu bekommen. Diesen Standort (A, B, C) ermittelt zweckmäßig ebenfalls der dem Fahrscheinautomaten zugeteilte Rechner. Er errechnet auch aus der dem Zug bzw. jeder Transporteinheit fest vorgegebenen Ladelängen und den bereits belegten Flächen, die dann noch vorliegenden Restladelängen. Zweckmäßig wird diese noch zur Verfügung stehende Restladelänge am Anfang der Zufahrtsstraße 1 als Information deutlich sichtbar gemacht (hier nicht dargestellt). Damit werden die folgenden Fahrzeugführer darüber informiert, ob der Zug praktisch ausgebucht ist oder noch eine Möglichkeit für eine Verladung besteht.

Von den Aufstellungsblöcken A, B oder C aus erfolgt die Einfahrt in die jeweilige Transporteinheit mit unbezahltem Fahrtausweis. Fig. 3 zeigt dies, ebenso ein auf die Einfahrt in eine Transporteinheit 8 des Autoreisezuges wartendes Fahrzeug im Aufstellungsblock A der Verladerampe 7. Die Bahnzufahrt (Gleis) ist mit 9 angedeutet, mit 10 ist noch eine Bypaß-Straße für Versorgungsfahrzeuge bezeichnet.

Im Zug während der Fahrt erfolgt dann die Bezahlung des Transportpreises. Dies kann beim Zugschaffner oder an einem Fahrpreisautomaten in den Passagierwagen erfolgen. Im Fahrpeisautomaten erfolgt die Freigabekodierung unter Berücksichtigung des Zielbahnhofes, mit Aufdruck der Mitfahrerzahl, zum Nachweis für den Zugführer. Die Ausfahrt der PKW nach Erreichen der Zielstation erfolgt - wie in Fig. 3 angedeutet - zunächst auf die Verladerampe 7 und von dort über eine nicht weiter dargestellte Ausfahrtstraße. Neben einer freien Ausfahrt kann diese Ausfahrtstraße mit einer Schranke versehen sein, die - wie von Parkhäusern bekannt - die Ausfahrt nur nach Kontrolle des Fahrausweises, z.B. der Magnetkarte, freigibt. Bei nicht quittiertem oder unbezahltem Fahrpreis (z.B. verlängerte Fahrstrecke) bleibt die Schranke geschlossen. Um den nachfolgenden Ausfahrverkehr nicht zu behindern, ist zweckmäßig dann die Einfahrt in eine Parkfläche mit Nachzahlmöglichkeit freizugeben.

Durch die Erfindung in Verbindung mit Reisezugwagen der eingangs genannten Art ergeben sich neben einer kostengünstigen halbautomatischen schnellen Abfertigung Vorteile hinsichtlich der Kundenfreundlichkeit und im Aufwand der stationären Anlagen. Die Be- und Entladung kann schneller und flexibler erfolgen.

## Patentansprüche

1. Verfahren für halbautomatischen Abfertigungsbetrieb, bei insbesondere geschlossenen Autoreisezügen, bei dem das zu verladende Fahrzeug vom jeweiligen Fahrzeugführer in eine Parkstellung innerhalb der Transporteinheiten (8) des Zuges bewegt wird, wobei die Einfahrt von einer parallel zur Schienenführung verlaufenden Verladerampe (7) aus über eine Überfahrbrücke durch vorzugsweise seitliche Tore der Transporteinheiten (8) und die Ausfahrt umgekehrt erfolgt,
**dadurch gekennzeichnet,**
daß die Zufahrt zur Verladerampe (7) über eine spezielle Zufahrtstraße (1) erfolgt, in der eine automatische Höhen-und Breitenkontrolleinrichtung (2) die Fahrzeuge selektiert und ausschließlich tolerierbare Fahrzeuge einem Abfertigungsterminal (5/6) zuführt, in dem ein Rechner aus einer Fahrzeug-Längenmessung und einer Fahrzielvorgabe über einen Fahrausweisautomaten einen Grundfahrpreis ermittelt, eine Warteposition in einem Aufstellungsblock (A,B,C) der Verladerampe (7) für die spätere Einfahrt in eine Transporteinheit (8) des Autoreisezuges bestimmt und daß der Fahrpreis erst im Zug eingezogen wird.

2. Verfahren nach Anspruch 1,
**dadurch gekennzeichnet,**
daß der Grundfahrpreis sowie die Warteposition auf einem Fahrausweis vermerkt und die Bezahlung erst nach Einfahrt des Fahrzeuges in den Zug bzw. die Transporteinheit (8) an einen Zugschaffner oder Fahrpreisautomaten unter Berücksichtigung aller PKW-Insassen erfolgt.

3. Verfahren nach Anspruch 1 oder 2,
**dadurch gekennzeichnet,**
daß die durch die Höhen- und Breitenkontrolleinrichtung (2) nicht tolerierten Fahrzeuge über Schranken oder Lichtsignale (Portal 3a) aus dem Verladeverkehr (Ausfahrt 4) ausgeschleust werden.

4. Verfahren nach den Ansprüchen 1 bis 3,
**dadurch gekennzeichnet,**
daß vom Rechner neben der Bestimmung der Warteposition des Fahrzeuges noch die aktuelle verfügbare Restladelänge im Zug ermittelt und an einer Anzeige am Eingang der Zufahrtsstraße (1) übermittelt wird.

5. Verfahren nach Anspruch 1,
**dadurch gekennzeichnet,**
daß zusätzlich zur Fahrzeuglängenmessung noch eine Gewichtsbestimmung erfolgt und daraus der Grundfahrpreis ermittelt wird.

6. Verfahren nach einem der vorhergehenden Ansprüche,
**dadurch gekennzeichnet,**
daß die spätere Ausfahrt über eine Ausfahrtstraße und dort vorzugsweise mittels einer Fahrausweiskontrolle kontrolliert erfolgt.

7. Anordnung für die Durchführung des Verfahrens nach Anspruch 1 für halbautomatischen Abfertigungsbetrieb bei insbesondere geschlossenen Autoreisezügen , bei dem das zu verladende Fahrzeug vom jeweiligen Fahrzeugführer in eine Parkstellung innerhalb der Transporteinheiten (8) des Zuges bewegt wird, wobei die Einfahrt von einer parallel zur Schienenführung verlaufenden Verladerampe (7) aus über eine Überfahrbrücke durch vorzugsweise seitliche Tore der Transporteinheiten (8) und die Ausfahrt umgekehrt erfolgt, spezielle Straßen für die Zu- und Ausfahrt vorgesehen sind und über die Zufahrtstraße (1) eine Vorsortierung nach Zielorten erfolgt, **dadurch gekennzeichnet,**
daß im Verlauf der zunächst einspurigen Zufahrtsstraße (1) eine Höhen- und Breitenkontrolleinrichtung (2) vorgesehen ist, dem ein Abfertigungsterminal (5/6) mit mehreren Fahrausweisautomaten (6) folgt, die jeweils über einen mittels Fahrzielvorgabe zur Ermittlung des Grundfahrpreises vorgesehenen Rechner mit einer Fahrzeug-Längenmeßeinrichtung (5) verbunden sind,
daß sich am Abfertigungsterminal (5/6) die Zufahrtstraße (1) nach Zielorten gabelt und mehrspurig wird,
und daß die Ausfahrtstraße vorzugsweise mit Einrichtungen für Zahlungskontrolle versehen ist.

8. Anordnung nach Anspruch 7, **dadurch gekennzeichnet,**
daß die Höhen- und Breitenkontrolleinrichtung (2) mit Licht-, Ultraschallschranken oder mechanischen Fühlern für Höhen- und Breitenkontrolle ausgestattet ist.

9. Anordnung nach Anspruch 7, **dadurch gekennzeichnet,**
daß das Abfertigungsterminal (5/6) im Bereich der Meßschleuse (5) mit Licht-, Ultraschallschranken oder mechanischen Fühlern für Längenmessung ausgestattet ist.

10. Anordnung nach Anspruch 7, **dadurch gekennzeichnet,**
daß der Ausfahrtstraße eine Schranke zugeordnet ist, die bei nicht- oder unterbezahltem Fahrpreis die Ausfahrt sperrt, wobei ein Weg zu einer Parkfläche mit Nachzahlmöglichkeit freigegeben wird.

## Claims

1. Method for the semi-automatic preparation for the despatch of, in particular, closed motorail trains, in which the vehicle to be loaded is moved by the respective vehicle driver into a parking position within the transport units (8) of the train, wherein the entry takes place from a loading ramp (7), which extends parallelly to the rail track, by way of a cross-over bridge through preferably lateral gates of the transport units (8) and the exit takes place in reverse sequence, characterised thereby, that the approach to the loading ramp (7) takes place by way of a special approach road (1), in which an automatic height and width checking equipment (2) selects the vehicles and guides exclusively tolerable vehicles to a despatching terminal (5/6), in which a computer ascertains a basic fare from a vehicle length measurement and a destination input by way of an automatic ticket dispenser and determines a waiting position in a lining-up block (A, B, C) of the loading ramp (7) for the later entry into a transport unit (8) of the motorail train and that the fare is taken only in the train.

2. Method according to claim 1, characterised thereby, that the basic fare as well as the waiting positions are noted on a ticket and the payment takes place, subject to consideration of all passenger motor vehicle occupants, to a conductor or an automatic fare collector only after entry of the vehicle into the train or the transport unit (8).

3. Method according to claim 1 or 2, characterised thereby, that the vehicles not tolerated by the height and width checking equipment (2) are shunted out of the loading traffic (exit 4) by way of barriers or light signals (gantry 3a).

4. Method according to the claims 1 to 3, characterised thereby, that apart from determining the waiting position of the vehicle, the computer still ascertains the actually available remaining loading length in the train and transmits it to a display at the entry of the approach road (1).

5. Method according to claim 1, characterised thereby, that an ascertaining of the weight still takes place in addition to the vehicle length measurement and the basic fare is ascertained therefrom.

6. Method according to one of the preceding claims, characterised thereby, that the later exit takes place by way of an exit road and is preferably checked there by means of a ticket check.

7. Arrangement for the performance of the method according to claim 1, for the semi-automatic preparation for the despatch of, in particular, closed motorail trains, in which the vehicle to be loaded is moved by the respective vehicle driver into a parking position within the transport units (8) of the train, wherein the entry takes place from a loading ramp (7), which extends parallelly to the rail track, by way of a cross-over bridge through preferably lateral gates of the transport units (8) and the exit takes place in reverse sequence, special roads are provided for the approach and exit and a preliminary sorting according to destination takes place by way of the approach road (1), characterised thereby, that a height and width checking equipment (2) is provided in the course of the initially single track approach road (1) and followed by a despatching terminal (5/6) with several automatic ticket dispensers (6), which are each connected with a respective vehicle length measuring equipment (5) by way of a computer provided for ascertaining the basic fare by means of destination input, that the approach road (1) becomes multitracked at the despatching terminal (5/6) and forks out according to destinations and that the exit road is preferably provided with equipments for payment check.

8. Arrangement according to claim 7, characterised thereby, that the height and width checking equipment (2) is provided with optical or ultrasonic barriers or mechanical sensors for the checking of height and width.

9. Arrangement according to claim 7, characterised thereby, that the despatching terminal (5/6) is provided with optical or ultrasonic barriers or mechanical sensors for length measurement in the region of the measurement shunting device (5).

10. Arrangement according to claim 7, characterised thereby, that the exit road is associated with a barrier which blocks the exit when the fare is unpaid or underpaid, wherein a path is freed to a parking area with possibility of late payment.

## Revendications

1. Procédé d'embarquement semi-automatique, dans des trains-autos, en particulier fermés, dans le cas duquel le véhicule à charger est amené, par chaque conducteur, à une position de parcage à l'intérieur des unités de transport (8) du train, l'embarquement se faisant, à partir d'une rampe de chargement (7) orientée parallèlement au rail, au moyen d'un pont de transbordement, par des portes, de préférence latérales, des unités de transport (8) et dans le cas duquel le débarquement se fait en sens inverse,
caractérisé
par le fait que l'accès à la rampe de chargement (7) se fait par un chemin d'accès spécial (1) sur lequel un dispositif automatique (2) de contrôle de hauteur et de largeur sélectionne le véhicule et ne laisse accéder que les véhicules autorisés à un terminal d'embarquement (5/6) dans lequel un ordinateur, à partir d'une mesure de longueur du véhicule et d'une indication du but du voyage et au moyen d'un automate pour titres de transport, détermine un prix de base du voyage, détermine une position d'attente dans un bloc de mise en place (A,B,C) de la rampe de chargement (7) pour embarquement ultérieur dans une unité de transport (8) du train-auto et par le fait que le prix du voyage n'est encaissé que dans le train.

2. Procédé selon la revendication 1,
caractérisé
par le fait que le prix de base du voyage ainsi que la position d'attente sont mentionnés sur un titre de voyage et que le paiement ne se fait qu'après embarquement du véhicule sur le train ou sur l'unité de transport (8), à un contrôleur de train ou à un automate pour le prix du voyage, en tenant compte de tous les passagers du véhicule.

3. Procédé selon la revendication 1 ou 2,
caractérisé
par le fait que les véhicules non acceptés par le dispositif (2) de contrôle de hauteur et de largeur sont exclus du trafic d'embarquement (sortie 4) au moyen de barrières ou de signaux lumineux (portique 3a).

4. Procédé selon les revendications 1 à 3,
caractérisé
par le fait qu'en plus de déterminer la position d'attente du véhicule, l'ordinateur établit également la longueur de chargement résiduelle actuellement disponible dans le train et la transmet à un panneau indicateur à l'entrée du chemin d'accès (1).

5. Procédé selon la revendication 1,
caractérisé
par le fait qu'en plus de la mesure de longueur du véhicule se fait encore une détermination du poids à partir de laquelle est déterminé le prix de base du voyage.

6. Procédé selon l'une des revendications précédentes,
caractérisé
par le fait que la sortie ultérieure se fait par l'intermédiaire d'un chemin de sortie avec de préférence contrôle au moyen d'un contrôle du titre de transport.

7. Disposition pour la mise en oeuvre du procédé de la revendication 1 pour embarquement semi-automatique , dans des trains-autos, en particulier fermés, dans le cas duquel le véhicule à charger est amené par chaque conducteur, à une position de parcage à l'intérieur des unités de transport (8) du train, l'embarquement se faisant, à partir d'une rampe de chargement (7) orientée parallèlement au rail, au moyen d'un pont de transbordement, par des portes, de préférence latérales, des unités de transport (8) et dans lequel le débarquement se fait en sens inverse, des chemins spéciaux sont prévus pour l'accès et la sortie et un tri préalable en fonction des destinations se fait sur le chemin d'accès (1),
caractérisée
par le fait qu'au cours du chemin d'accès (1), tout d'abord à une seule voie, est prévu un dispositif (2) de contrôle de hauteur et de largeur que suit un terminal d'embarquement (5/6) présentant plusieurs automates (6) pour le prix du voyage, qui sont chacun reliés à un dispositif (5) de mesure de la longueur du véhicule par l'intermédiaire d'un ordinateur prévu pour déterminer le prix de base du voyage au moyen de l'indication de la destination,
par le fait qu'au terminal d'embarquement (5/6), le chemin d'accès (1) se subdivise selon les destinations et passe à plusieurs voies, et par le fait que de préférence le chemin de sortie est muni de dispositifs pour le contrôle du paiement.

8. Disposition selon la revendication 7, caractérisée par le fait que le dispositif (2) de contrôle de hauteur et de largeur est équipé de barrières photo-électriques, de barrières à ultrasons ou de détecteurs mécaniques pour le contrôle de hauteur et de largeur.

9. Disposition selon la revendication 7, caractérisée
par le fait que le terminal d'embarquement (5/6) est équipé, dans la zone de l'écluse de mesure (5), de barrières photoélectriques, de barrières à ultrasons, ou de détecteurs mécaniques pour la mesure de la longueur.

10. Disposition selon la revendication 7, caractérisé
par le fait qu'au chemin de sortie correspond une barrière qui, si le prix du voyage n'est pas payé ou s'il l'est insuffisamment, barre la sortie, un chemin étant libéré pour une surface de parcage avec possibilité de paiement ultérieur.
